# EUROPÄISCHE PATENTSCHRIFT

(11) **EP 1 411 535 B1**
(45) Veröffentlichungstag und Bekanntmachung des Hinweises auf die Patenterteilung: **23.11.2005**
(21) Anmeldenummer: 03090255.5
(22) Anmeldetag: 14.08.2003
(51) Int. Cl.: H01H 33/18, H01H 33/04

(54) **Leistungsschalter mit Lichtbogenkühlelement**
Power switch with arc cooling means
Interrupteur de puissance avec dispositif de refroidissement d'arc

(30) Priorität: 20.09.2002 DE 10244846
(43) Veröffentlichungstag der Anmeldung: 21.04.2004
(73) Patentinhaber: SIEMENS AKTIENGESELLSCHAFT, 80333 München (DE)
(72) Erfinder: Teichmann, Jörg, 63755 Alzenau (DE)

(56) Entgegenhaltungen:
- EP-A- 0 768 692
- GB-A- 1 094 596
- US-A- 2 697 154
- US-A- 5 616 898

## Beschreibung

Die Erfindung betrifft einen Leistungsschalter zum Unterbrechen eines elektrischen Stromes mit einem gasdichten Gehäuse, das mit einem Löschgas befüllt ist und in dem wenigstens eine Hauptkontaktanordnung angeordnet ist, die einen Festkontakt und ein Bewegkontakt aufweist, wobei jede Hauptkontaktanordnung zu einer Lichtbogenkontaktanordnung elektrisch parallel geschaltet ist, die der Hauptkontaktanordnung in ihrer Schaltbewegung nacheilt und mit einer Löschspule zum Löschen eines Lichtbogens ausgerüstet ist.

Ein solcher Leistungsschalter ist aus der EP 0 768 692 B1 bereits bekannt. Der dort offenbarte Leistungsschalter weist ein gasdichtes mit Schwefelhexafluorid befülltes Gehäuse auf, in dem eine Hauptkontaktanordnung sowie eine zu dieser parallel geschaltete Lichtbogenkontaktanordnung angeordnet sind. Die Hauptkontaktanordnung weist als Bewegkontakt ein schwenkbares Schaltmesser auf, das über zweckmäßige Verbindungsmittel mit einer in das Gehäuse hineinragenden Antriebswelle verbunden ist. Die Lichtbogenkontaktanordnung verfügt über einen ebenfalls von der Antriebswelle angetrieben, jedoch linear geführten beweglichen Lichtbogenkontakt, der mit seinem von der Antriebswelle abgewandten Ende in eine Löschkammer hineinragt, in der ein feststehender Lichtbogenkontakt angeordnet ist. Die Löschkammer weist weiterhin eine den feststehenden Lichtbogenkontakt umgebende Löschspule auf. Die Lichtbogenkontaktanordnung eilt der Hauptkontaktanordnung in ihrer Schaltbewegung nach. Bei einer Stromunterbrechung öffnet zunächst der Hauptkontakt, wodurch der Stromfluss auf einen Löschzweig kommutiert, der die Löschspule und die noch nicht unterbrechende Lichtbogenkontaktanordnung umfasst. Dabei wird in der Löschspule eine Spannung induziert, die der Kommutierung des Stromes auf die Lichtbogenkontaktanordnung entgegenwirkt. Daher kommt es bei der Trennung der Hauptkontaktanordnung zur Ausbildung eines Abreißlichtbogens zwischen dem Schaltmesser und dem Festkontakt, wobei der elektrische Widerstand des Abreißlichtbogens mit zunehmenden Abstand zwischen Schaltmesser und Festkontakt ansteigt. Ist der elektrische Widerstand des Lichtbogens größer als der Widerstand der Löschspule wird die Kommutierung des Stromes begünstigt.

Die verzögerte Kommutierung des Stromes auf die Lichtbogenkontaktanordnung ist auf Grund des Abbrands der Kontakte der Hauptkontaktanordnung durch den Lichtbogen und der damit einhergehenden Verschlechterung der Kontaktierung im Normalbetrieb des Leistungsschalters unerwünscht.

Aus der US 2,697,154 ist ein Leistungsschalter mit einer Löschspule und aus Keramik gefertigten Löschblechen bekannt.

Die EP 5,616,898 offenbart einen Leistungsschalter mit einer Kontaktanordnung, die ein schwenkbares Kontaktmesser und einen Festkontakt aufweist, wobei eine Löschspule zum Löschen des Lichtbogens vorgesehen ist, der beim Öffnen der Kontaktanordnung gezogen wird. Um die Kommutierung des Lichtbogens in die Löschspule zu begünstigen, sind Löschbleche vorgesehen, auf denen sich Teillichtbögen zur Erhöhung des Lichtbogenwiderstandes ausbilden.

Der Erfindung liegt die Aufgabe zu Grunde einen Leistungsschalter der eingangs genannten Art bereit zu stellen, bei dem die Kommutierung des Stromes auf die Lichtbogenkontaktanordnung beim Trennen der Hauptkontaktanordnung beschleunigt wird, wobei die Auslegung der Schaltanlage hinsichtlich der elektrischen Feldverteilung möglichst beibehalten wird.

Die Erfindung löst diese Aufgabe dadurch, dass an der Hauptkontaktanordnung ein Lichtbogenkühlelement vorgesehen ist, das wenigstens einen Wechselwirkungsabschnitt zur Kühlung des Lichtbogens während des Schaltprozesses aufweist, wobei der Wechselwirkungsabschnitt aus einem Isolierstoff besteht und eine der Hauptkontaktanordnung zugewandte ebene Begrenzungsfläche aufweist.

Erfindungsgemäß wird der zwischen den Kontakten der Hauptkontaktanordnung entstehende unerwünschte Abreißlichtbogen durch das Lichtbogenkühlelement gekühlt und somit dessen elektrischer Widerstand erhöht. Die erfindungsgemäße Lehre beruht auf der Überlegung, dass durch die Wechselwirkung des Abreißlichtbogens mit dem Wechselwirkungsabschnitt dem Abreißlichtbogen Energie entzogen wird, die beispielsweise als Wärmeübertragungs- oder Verdampfungswärme an dem Wechselwirkungsabschnitt in das Lichtbogenkühlelement übergeht. Dabei wird die Temperatur der Lichtbogensäule deutlich herabgesetzt. Die Leitfähigkeit eines Lichtbogens ist jedoch mit dessen Temperatur gekoppelt, so dass der Lichtbogenwiderstand und damit der Spannungsabfall über dem Lichtbogen durch diese Wechselwirkung zunimmt. Daher wird durch das Lichtbogenkühlelement ein gegenüber lichtbogenfreien Hauptkontaktanordnungen schnelleres Anwachsen des Lichtbogenwiderstandes bewirkt und damit eine schnellere Kommutierung des Stromes in einen die Lichtbogenkontaktanordnung und die Löschspule umfassenden Löschzweig begünstigt.

Der Wechselwirkungsabschnitt ist beispielsweise massiv ausgebildet und durch zweckmäßige Fügeverfahren mit einem der übrigen Abschnitte des Lichtbogenkühlelement verbunden. Alternativ dazu kann der Wechselwirkungsabschnitt auch als Überzugskappe ausgebildet sein, die über einen aus einem zweckmäßigen Metall bestehenden Abschnitt des Lichtbogenkühlelement aufgeschoben und somit formschlüssig angebunden ist.

Da der Wechselwirkungsabschnitt eine der Hauptkontaktanordnung zugewandte ebene Begrenzungsfläche aufweist, ist dieser einfach herstellbar und daher kostengünstig.

Durch die Verwendung eines Isolierstoffes als Wechselwirkungsabschnitt wird die Verteilung des elektrischen Feldes in der Schaltanlage im Wesentlichen nicht beeinflusst. Darüber hinaus ist der Wechselwirkungsabschnitt kostengünstig.

Das Lichtbogenkühlelement ist vorteilhafterweise so angeordnet, dass der bei der Bewegung des Schaltmessers gezogene Abreißlichtbogen selbsttätig und ohne Bewegung des Wechselwirkungsabschnitts mit diesem in Wechselwirkung tritt. Dazu ist der Wechselwirkungsabschnitt so bezüglich der Hauptkontaktanordnung anzuordnen, dass dieser einerseits gerade nicht mehr im Wege des beweglich geführten Bewegkontaktes angeordnet ist, andererseits jedoch in einem Bereich liegt, in den hinein sich der gezogenen Abreißlichtbogen zumindest teilweise erstreckt. Abweichend hierzu ist der Wechselwirkungsabschnitt beweglich ausgebildet, wobei seine Bewegung mit derjenigen des Schaltmessers gekoppelt ist. Bei dieser Ausführung der Erfindung wird der Wechselwirkungsabschnitt nach dem Trennen der Hauptkontaktanordnung in den Lichtbogenbereich hinein bewegt, beispielsweise durch einen geeigneten Klappmechanismus geklappt. Dabei kann der Wechselwirkungsabschnitt zur Hauptkontaktanordnung hin konkav gewölbt ausgebildet sein.
Ein Überspringen des Abreißlichtbogens auf den Wechselwirkungsabschnitt ist erfindungsgemäß vermieden. Somit ist die Ausbildung eines Lichtbogenfußes auf dem Wechselwirkungsabschnitt im Wesentlichen unterdrückt.

Vorteilhafterweise ist das Lichtbogenkühlelement an dem Festkontakt der Hauptkontaktanordnung vorgesehen, wobei sich der Wechselwirkungsabschnitt zum Bewegkontakt hin erstreckt. Durch die Anbindung des Lichtbogenkühlelements an dem ortsfesten Festkontakt ist die Montage und genaue Ausrichtung des Lichtbogenkühlelements zum Herbeiführen der Wechselwirkung zwischen Abreißlichtbogen und Lichtbogenkühlelement erleichtert.

Gemäß einer vorteilhaften Weiterentwicklung der Erfindung ist der Bewegkontakt ein drehbares oder schwenkbares Schaltmesser und die ebene Begrenzungsfläche erstreckt sich tangential zu einem Kreis, der konzentrisch zu einer von dem Schaltmesser während des Schaltprozesses überstrichenen Kreisbahn angeordnet ist. Durch Bewegen des schwenkbaren Schaltmessers, wird der Lichtbogen an den Außenrand des Schaltmessers getrieben, wobei sich die Lichtbogensäule auch über den vom Schaltmesser überstrichenen Schaltweg hinaus ausbeult. Das Lichtbogenkühlelement ist daher in dem Ausbeulbereich angeordnet, in den hinein sich der Abreißlichtbogen ausbeult, der aber nicht im Wege des beweglichen Schaltmessers liegt. Durch die tangentiale Anordnung des Wechselwirkungsabschnitts bezüglich des Schaltmessers ist ein möglichst geringer Abstand des Wechselwirkungsabschnitts zur Hauptkontaktanordnung ermöglicht.

Darüber hinaus kann es zweckmäßig sein, dass der Bewegkontakt ein drehbares oder schwenkbares Schaltmesser ist und der Wechselwirkungsabschnitt eine der Hauptkontaktanordnung zugewandte gekrümmte Begrenzungsfläche aufweist, die einen Teilkreis ausbildet, der konzentrisch zu einer von dem Schaltmesser während des Schaltprozesses überstrichenen Kreisbahn angeordnet ist. Bei dieser Ausgestaltung der Erfindung ist ein auch über längere Schaltwege des Schaltmessers hinweg gleich bleibend geringer Abstand zwischen Lichtbogenkühlelement und Schaltmesser und somit eine größere Wechselwirkung ermöglicht.

Im Rahmen der Erfindung kann der Bewegkontakt jedoch auch linear geführt sein und eine Hubbewegung zum Schalten ausführen, wobei der Wechselwirkungsabschnitt beweglich ausgebildet ist, wobei die Bewegung des Wechselwirkungsabschnitts mit der Bewegung des Bewegkontaktes der Hauptkontaktanordnung gekoppelt ist.

Der Wechselwirkungsabschnitt ist vorteilhafterweise aus einem Thermoplasten, einem Duroplasten, einem keramischen Material, Porzellan oder deren Mischungen gefertigt.

Darüber hinaus ist der Einsatz von Zusatzstoffen möglich. Die Zusatzstoffe können die Kommutierung des Stromes weiter unterstützen. Als ein solcher Stoff ist Molybdänsulfid bekannt. Darüber hinaus sind jedoch auch Glasfaserverstärkungen oder sonstige zweckmäßige Zusatzstoffe denkbar.

Die Erfindung und deren zweckmäßige Weiterentwicklungen sind selbstverständlich auch im Zusammenhang mit mehrpoligen Ausgestaltungen des Leistungsschalters einsetzbar.

Weitere zweckmäßige Ausgestaltungen und Vorteile der Erfindung sind Gegenstand der nachfolgenden Beschreibung von Ausführungsbeispielen der Erfindung unter Bezug auf die Figuren der Zeichnungen, wobei sich entsprechende Bauteile mit gleichen Bezugszeichen versehen sind und
- Figur 1: ein Ausführungsbeispiel eines erfindungsgemäßen Leistungsschalters in einer Seitenansicht,
- Figur 2: eine Detailansicht des Leistungsschalters gemäß Figur 1,
- Figur 3: eine Detailansicht des Leistungsschalters gemäß Figur 2 mit Hilfslinien,
- Figur 4: ein weiteres Ausführungsbeispiel eines Lichtbogenkühlelements und
- Figur 5: ein weiteres Ausführungsbeispiel eines Lichtbogenkühlelements zeigen.

Figur 1 zeigt ein Ausführungsbeispiel des erfindungsgemäßen Leistungsschalters 1 in einer Seitenansicht, wobei Teile eines Gehäuses 2 des Leistungsschalters 1 entfernt wurden, um Blick auf sonst verborgene Bauteile zu gewähren. Es ist erkennbar, dass an einer Frontwand 3 des Gehäuses 2 eine Antriebseinheit 4 angeordnet ist, die eine lineare Antriebsbewegung erzeugt. Die Antriebseinheit 4 ist mit einer Schwinge 5 verbunden, die zum Teil bogenförmig oder mit anderen Worten gekrümmt ausgebildet und im Mittenbereich ihrer Krümmung an dem Gehäuse 2 angelenkt ist. An ihrem von der Antriebseinheit 4 abgewandten Ende ist die Schwinge 5 mit einem Koppelstück 6 verbunden, das wiederum an einer Koppelstange 7 befestigt ist. Die gezeigte Schaltanlage 1 ist als dreipolige Schaltanlage 1 ausgeführt, die für eine Anwendung in üblichen Drehstromnetzen ausgelegt ist. Zwei der Schalterpole sind direkt über die jeweilige Koppelstange 7 mit der Schwinge 5 verbunden. An dem vom Koppelstück 6 abgewandten Ende jeder Koppelstange 7 ist jeweils ein Schaltschlitten 8 erkennbar, der fest mit der zugeordneten Koppelstange 7 verbunden ist. Jeder sich teilweise in Querrichtung zur Koppelstange 7 erstreckende Schaltschlitten 8 ist über einen Anlenkhebel 9 mit einem Schaltmesser 10 verbunden, das an einem Ende an einer ortsfesten Sammelschiene 11 angelenkt ist, wobei die Sammelschiene elektrisch mit einer Anschlussdurchführung 12 verbunden ist, die die Frontwand 3 des Gehäuses 2 durchgreift und zum Anschluss eines figürlich nicht dargestellten Kabels vorgesehen ist.

Eine von der Antriebseinheit 4 erzeugte Antriebsbewegung wird von der Schwinge 5, dem Koppelstück 6, den Koppelstangen 7, den Schaltschlitten 8 und den Anlenkhebel 9 auf die schwenkbaren Schaltmesser 10 übertragen, die nach Durchlaufen einer Teilkreisbahn jeweils in Kontakt mit einem ortsfesten Festkontakt 13 geraten, der mit einer stromführenden Sammelschiene 14 verbunden ist.

Ein Schaltmesser 10 sowie ein Festkontakt 13 bilden eine Hauptkontaktanordnung aus. Jede Hauptkontaktanordnung ist jeweils einer figürlich nicht dargestellten Löschkontaktanordnung elektrisch parallel geschaltet, die der Hauptkontaktanordnung in ihrem Schaltverhalten nacheilt. Mit anderen Worten trennt jede Hauptkontaktanordnung vor der jeweils zugeordneten Lichtbogenkontaktanordnung, so dass es zu einer Kommutierung des Ausschaltstromes von der Hauptkontaktanordnung auf die Lichtbogenkontaktanordnung kommt.

Der Festkontakt jeder Lichtbogenkontaktanordnung ist jeweils in einer Löschkammer 15 angeordnet und in dieser wenigstens von einer Löschspule umgeben, die nach dem Trennen der Hauptkontaktanordnung verstärkt von dem Kommutierungsstrom durchflossen wird. Auf diese Weise wird eine Spannung induziert, die an der Hauptkontaktanordnung einen Abreißlichtbogen entstehen lässt.

Der Spannungsabfall über diesen Abreißlichtbogen treibt den Strom in einen die Lichtbogenkontaktanordnung und die Löschspulen enthaltenden und somit höher induktiven Löschzweig. Je größer der Spannungsabfall am Abreißlichtbogen ist, desto so schneller und einfacher kommutiert der Strom in den Löschzweig und desto geringer sind die Schädigungen der Hauptkontaktanordnung durch einen vom Abreißlichtbogen verursachten Abbrand der Kontakte. Dem beim Trennen der Hauptkontakte entstehenden Abreißlichtbogen kann ein spezifischer Lichtbogenwiderstand R₁ zugeordnet werden. Je höher der Lichtbogenwiderstand R₁ ist, desto schneller geht der Strom in den Löschzweig über. Es ist daher vorteilhaft, den Lichtbogenwiderstand des Abreißlichtbogens möglichst schnell anwachsen zu lassen, um die Kommutierung des Stromes zu begünstigen. Aus diesem Grunde ist an dem Festkontakt 13 der Hauptkontaktanordnung ein Lichtbogenkühlelement 16 vorgesehen.

Figur 2 zeigt das Lichtbogenkühlelement 16 in einer vergrößerten Darstellung. Es ist erkennbar, dass das Lichtbogenkühlelement 16 aus einem Befestigungsabschnitt 17 zur Montage sowie einem Wechselwirkungsabschnitt 18 besteht und über eine zweckmäßige Schraubverbindung 19 an dem Festkontakt 13 der Hauptkontaktanordnung befestigt ist. Der Wechselwirkungsabschnitt 18 erstreckt sich in Richtung des Schaltmessers 10.

Figur 3 zeigt das Lichtbogenkühlelement 16 gemäß Figur 2 mit zusätzlich eingezeichneten Hilfslinien zur Verdeutlichung der Ausrichtung des Wechselwirkungsabschnittes 18 bezüglich des Schaltmessers 10. Es ist erkennbar, dass der Wechselwirkungsabschnitt 18 tangential an einem Kreis 20 anliegt, der konzentrisch zu einer Kreisbahn angeordnet ist, die von dem Schaltmesser 10 während des Schaltvorganges überstrichen wird. Mit anderen Worten fällt der Mittelpunkt des Kreises 20 mit der Anlenkstelle 21 des Schaltmessers 10 an der ortsfesten Sammelschiene 11 zusammen. Der Radius des Kreises 20 und damit der Abstand des Wechselwirkungsabschnittes 18 von der Anlenkstelle 21 ist so gewählt, dass ein Kontakt zwischen Wechselwirkungsabschnitt 18 und dem Schaltmesser 10 vermieden ist. Alternativ käme ein Lichtbogenkühlelement mit Klappmechanismus in Betracht, der zur Hauptkontaktanordnung hin gewölbt ist. In Figur 3 ist die Hauptkontaktanordnung in einer Kontaktstellung gezeigt, in der zwischen dem Schaltmesser 10 und dem Wechselwirkungsabschnitt 18 ein Abstand d eingehalten ist.

Der Wechselwirkungsabschnitt 18 besteht in dem gezeigten Ausführungsbeispiel aus einem thermoplastischen Kunststoff, einem Thermoplasten, so dass ein Überspringen des Abreißlichtbogens auf den Wechselwirkungsabschnitt 18 vermieden ist. Durch das nicht leitende Material wird die sogenannte Fußpunktfreiheit des Wechselwirkungsabschnitts 18 bereitgestellt. Der Lichtbogen kann daher keine Ansätze an der Oberfläche des Wechselwirkungsabschnittes 18 ausbilden. Durch Trennen der Hauptkontaktanordnung, also durch Drehen des rotierenden Schaltmessers 10 wird der Lichtbogen an den Außenrand des Schaltmessers 10 getrieben, so dass sich die Lichtbogensäule über die Schaltmessersäule ausbeult. Durch die Wechselwirkung der Lichtbogensäule mit dem Wechselwirkungsabschnitt 18 kommt es zum Wärmeübergang vom Abreißlichtbogen in die nicht leitende Oberfläche des Wechselwirkungsabschnittes 18, wobei eine Materialverdampfung auftreten kann. Durch diese Wechselwirkung wird dem Lichtbogen Energie entzogen, die als Wärmeübertragungs- oder Verdampfungswärme an der Begrenzungsfläche des Wechselwirkungsabschnittes 18 vom Abreißlichtbogen in das Lichtbogenkühlelement 16 übergeht. Durch diesen Wärmeübergang oder Kühlungsmechanismus wird die Temperatur der Lichtbogensäule deutlich herabgesetzt. Die Leitfähigkeit eines Lichtbogens ist jedoch mit dessen Temperatur gekoppelt, so dass der Lichtbogenwiderstand und damit der Spannungsabfall über dem Lichtbogen mit fallender Temperatur zunimmt. Auf dieses Weise wird durch das Lichtbogenkühlelement ein gegenüber lichtbogenfreien Hauptkontaktanordnungen schnelleres Anwachsen des Lichtbogenwiderstandes bewirkt und damit eine schnellere Kommutierung des Stromes in den Löschzweig begünstigt.

Figur 4 zeigt ein weiteres Ausführungsbeispiel des Lichtbogenkühlelements 16, das eine gekrümmte Begrenzungsfläche 22 aufweist. Der Krümmungsradius der Begrenzungsfläche 22 entspricht dem Abstand der Anlenkstelle 21 im befestigten Zustand, so dass beim Rotieren des Schaltmessers 10 während des Schaltvorganges ein konstanter Abstand zwischen dem freien Schaltmesserende und dem Wechselwirkungsabschnitt 18 bereitgestellt ist.

Figur 5 zeigt schematisch ein davon abweichendes Ausführungsbeispiel des Lichtbogenkühlelements 16, wobei auf die Darstellung des Festkontaktes der Hauptkontaktanordnung verzichtet wurde. Das in Figur 5 gezeigte Lichtbogenkühlelement 16 verfügt über mehrere, nämlich drei, Wechselwirkungsabschnitte 18 die über einen Isolierabschnitt 23 an dem Befestigungsabschnitt 17 gehalten sind. Dabei ermöglicht der Isolierabschnitt 23 eine isolierende Halterung der Wirkungsabschnitte 18 und besteht beispielsweise aus einem formstabilen Kunststoff wie Epoxidharz oder dergleichen. Die elektrisch leitenden und plattenförmigen Wechselwirkungsabschnitte 18 sind stapelweise und mit Abstand zueinander angeordnet, wobei sie jedoch gegeneinander versetzt gehalten sind, um beim Schaltvorgang jeweils möglichst nahe am Schaltmesser 10, jedoch nicht im Wege desselben zu liegen. Genauer betrachtet liegen die Wechselwirkungsabschnitte 18 bezüglich der von dem Schaltmesser 10 überstrichenen Kreisbahn an einem hierzu konzentrischen Kreis an, der einen etwas größeren Radius aufweist.

Der Isolierabschnitt 23 umgreift die Wechselwirkungsabschnitte 18 lediglich in ihren Endbereichen, so dass eine Wechselwirkung mit dem Abreißlichtbogen in deren Mittenbereich ermöglicht ist. Bei dieser Wechselwirkung entstehen mehrere hintereinander angeordnete Teillichtbögen zwischen den Wechselwirkungsabschnitten 18, wobei die Teillichtbögen im Wesentlichen rechtwinklig zur Oberfläche der Wechselwirkungsabschnitte 18 verlaufen. Der Abreißlichtbogen wird somit in Teillichtbögen aufgespalten, wodurch eine starke Kühlung des gesamten Abreißlichtbogens herbeigeführt ist.

## Patentansprüche

1. Leistungsschalter (1) zum Unterbrechen eines elektrischen Stromes mit einem gasdichten Gehäuse (2), das mit einem Löschgas befüllt ist und in dem wenigstens eine Hauptkontaktanordnung (10,13) angeordnet ist, die einen Festkontakt (13) und ein Bewegkontakt (10) aufweist, wobei zu jeder Hauptkontaktanordnung (10, 13) eine Lichtbogenkontaktanordnung elektrisch parallel geschaltet ist, die der Hauptkontaktanordnung (10,13) in ihrer Schaltbewegung nacheilt und mit einer Löschspule zum Löschen eines Lichtbogens ausgerüstet ist,
**dadurch gekennzeichnet, dass**
an der Hauptkontaktanordnung (10,13) ein Lichtbogenkühlelement (16) vorgesehen ist, das wenigstens einen Wechselwirkungsabschnitt (18) zur Kühlung des Lichtbogens während des Schaltprozesses aufweist, wobei der Wechselwirkungsabschnitt (18) aus einem Isolierstoff besteht und eine der Hauptkontaktanordnung (10,13) zugewandte ebene Begrenzungsfläche (22) aufweist.

2. Leistungsschalter gemäß Anspruch 1,
**dadurch gekennzeichnet, dass**
der Bewegkontakt ein drehbares oder schwenkbares Schaltmesser ist und sich die ebene Begrenzungsfläche (22) tangential zu einem Kreis erstreckt, der konzentrisch zu einer von dem Schaltmesser (10) während des Schaltprozesses überstrichenen Kreisbahn ist.

3. Leistungsschalter nach einem der Ansprüche 1 oder 2,
**dadurch gekennzeichnet, dass**
der Bewegkontakt ein drehbares oder schwenkbares Schaltmesser ist und der Wechselwirkungsabschnitt (18) eine der Hauptkontaktanordnung (10,13) zugewandte gekrümmte Begrenzungsfläche (22) aufweist, die einen Teilkreis ausbildet, der konzentrisch zu einer von dem Schaltmesser (10) während des Schaltprozesses überstrichenen Kreisbahn angeordnet ist.

4. Leistungsschalter gemäß einem der vorhergehenden Ansprüche,
**dadurch gekennzeichnet, dass**
der Wechselwirkungsabschnitt (18) aus einem Thermoplasten, Duroplasten, einem keramischen Material, Porzellan oder deren Mischungen gefertigt ist.

5. Leistungsschalter gemäß Anspruch 4,
**dadurch gekennzeichnet, dass**
der Wechselwirkungsabschnitt (18) Zusatzstoffe aufweist.

## Claims

1. Circuit breaker (1) for interrupting an electrical current having a gas-tight housing (2) which is filled with a quenching gas and in which at least one main contact arrangement (10, 13) is arranged which has a fixed contact (13) and a moving contact (10), an arc contact arrangement being connected electrically in parallel with each main contact arrangement (10, 13), said arc contact arrangement lagging the main contact arrangement (10, 13) in terms of its switching movement and being equipped with a quenching coil for the purpose of quenching an arc, **characterized in that** an arc-cooling element (16), which has at least one interacting section (18) for the purpose of cooling the arc during the switching process, is provided on the main contact arrangement (10, 13), the interacting section (18) being made from an insulating material and having a planar limit face (22) which faces the main contact arrangement (10, 13).

2. Circuit breaker according to Claim 1, **characterized in that** the moving contact is a switchblade, which can rotate or pivot, and the planar limit face (22) extends tangentially with respect to a circle which is concentric with respect to a circular path covered by the switchblade (10) during the switching process.

3. Circuit breaker according to either of Claims 1 and 2, **characterized in that** the moving contact is a switchblade which can rotate or pivot, and the interacting section (18) has a curved limit face (22) which faces the main contact arrangement (10, 13) and forms a part-circle which is arranged concentrically with respect to a circular path covered by the switchblade (10) during the switching process.

4. Circuit breaker according to one of the preceding claims, **characterized in that** the interacting section (18) is produced from a thermoplastic, a thermosetting plastic, a ceramic material, porcelain or mixtures thereof.

5. Circuit breaker according to Claim 4, **characterized in that** the interacting section (18) has additives.

## Revendications

1. Interrupteur de puissance (1) destiné à interrompre un courant électrique, comprenant un boîtier (2) étanche au gaz, qui est rempli d'un gaz d'extinction et dans lequel est disposé au moins un agencement de contact principal (10, 13) englobant un contact fixe (13) et un contact mobile (10), à chaque agencement de contact principal (10, 13) étant associé par un montage électrique en parallèle, un agencement de contact d'arc électrique, qui suit l'agencement de contact principal (10, 13) dans son mouvement de commutation, et qui est doté d'une bobine d'extinction destinée à l'extinction d'un arc électrique,
**caractérisé en ce que** sur l'agencement de contact principal (10, 13) est prévu un élément de refroidissement d'arc électrique (16), qui présente au moins un tronçon d'interaction (18) pour le refroidissement de l'arc électrique pendant le processus de commutation, le tronçon d'interaction (18) étant constitué d'un matériau isolant et présentant une surface de délimitation (22) plane dirigée vers l'agencement de contact principal (10, 13).

2. Interrupteur de puissance selon la revendication 1,
**caractérisé en ce que** le contact mobile est un couteau de commutation rotatif ou pivotant, et **en ce que** la surface de délimitation (22) plane s'étend tangentiellement à un cercle qui est concentrique à une trajectoire circulaire couverte par le couteau de commutation (10) pendant le processus de commutation.

3. Interrupteur de puissance selon la revendication 1 ou 2,
**caractérisé en ce que** le contact mobile est un couteau de commutation rotatif ou pivotant, et **en ce que** le tronçon d'interaction (18) présente une surface de délimitation (22) courbe, qui est dirigée vers l'agencement de contact principal (10, 13) et qui forme une partie de cercle agencé concentriquement à une trajectoire circulaire couverte par le couteau de commutation (10) pendant le processus de commutation.

4. Interrupteur de puissance selon l'une des revendications précédentes,
**caractérisé en ce que** le tronçon d'interaction (18) est fabriqué en un thermoplastique, en un thermodurcissable, en une matière céramique, en porcelaine ou en leurs mélanges.

5. Interrupteur de puissance selon la revendication 4,
**caractérisé en ce que** le tronçon d'interaction (18) comprend des matières de charge.
